# EUROPÄISCHE PATENTSCHRIFT

(11) **EP 3 419 121 B1**
(45) Veröffentlichungstag und Bekanntmachung des Hinweises auf die Patenterteilung: **09.10.2019**
(21) Anmeldenummer: 17305785.2
(22) Anmeldetag: 23.06.2017
(51) Int. Cl.: H01R 43/02, H01R 4/02

(54) **VERFAHREN ZUR HERSTELLUNG EINER ELEKTRISCHEN VERBINDUNG UND EIN ULTRASCHALLSCHWEISSSYSTEM**
METHOD FOR MAKING AN ELECTRICAL CONNECTION AND AN ULTRASONIC WELDING SYSTEM
PROCÉDÉ DE FABRICATION D'UNE LIAISON ÉLECTRIQUE ET SYSTÈME DE SOUDURE PAR ULTRASONS

(43) Veröffentlichungstag der Anmeldung: 26.12.2018
(73) Patentinhaber: Nexans, 92400 Courbevoie (FR)
(72) Erfinder: PEDIMONTE, Andreas, WEIDEN (DE)
(74) Vertreter: Feray, Valérie

(56) Entgegenhaltungen:
- DE-T5-112014 002 304
- JP-A- 2009 087 831
- US-A- 6 021 565
- US-A- 6 142 838

## Beschreibung

### Gebiet

Die Erfindung betrifft ein Verfahren zur Herstellung einer elektrischen Verbindung und ein Ultraschallschweißsystem, das geeignet ist, das Verfahren durchzuführen.

### Hintergrund

Im Fahrzeugbereich werden vielfach elektrische Leitungen mit einem aus einer Vielzahl von Drähten aus Metall bestehenden Litzenleiter verbaut, der von einem Mantel aus Isoliermaterial umgeben ist. Um solche Leitungen in der Produktion effektiv und zeitsparend verbauen zu können, werden die Leitungen an ihren Enden mit elektrischen Kontaktelementen versehen, die auch als "Terminal" bezeichnet werden. Die Kontaktelemente werden insbesondere durch Ultraschallschweißen mit dem elektrischen Leiter der Leitung verbunden. Hierfür geeignete Ultraschallschweißanlagen (kurz: "Schweißanlage") sind im Stand der Technik bekannt. Sie bestehen üblicherweise aus einer Sonotrode und einem Amboss, zwischen welchen die zu verschweißenden Gegenstände positioniert und mittels hochfrequenter Schwingung unter Druck miteinander verschweißt werden. Dieses Verfahren hat sich insbesondere bei elektrischen Leitungen durchgesetzt, die einen Leiter aufweisen, der aus mehrdrähtigen Litzen ausgeführt ist. Bei der Verschweißung wird das Kontaktelement mit einem so genannten Seitenschieber auf den Amboss der Schweißanlage gedrückt. Die Oberfläche des Ambosses ist profiliert, beispielsweise mit vorspringenden Rippen, um den mechanischen Kontakt mit dem Kontaktelement und dem Amboss zu verbessern. Auf der anderen Seite des Kontaktelementes wird der mehrdrähtige elektrische Leiter mittels der Sonotrode auf das Kontaktelement aufgedrückt und in Schwingung versetzt. Dabei wird der Leiter fest mit dem Kontaktelement verschweißt.

Aus der US 6,142,838 ist ein elektrisches Kontaktelement mit einem Anschlussbereich für den Anschluss eines elektrischen Leiters und einem Kontaktbereich bekannt. Der elektrische Leiter wird durch Ultraschallschweißen mit dem Anschlussbereich verbunden, der eine Oberflächenstruktur aufweist.

Der vorliegenden Erfindung liegt die allgemeine Aufgabe zu Grunde, die Qualität von Schweißverbindungen zwischen elektrischen Leitern und Kontaktelementen zu verbessern.

### Zusammenfassung der Erfindung

Zur Lösung dieser Aufgabe schlägt die Erfindung nach einem ersten Aspekt ein Verfahren zur Herstellung einer elektrischen Verbindung durch Ultraschallschweißen zwischen einem elektrischen Leiter und einem Kontaktelement vor. Das Verfahren umfasst folgende Schritte:
- Erzeugen einer Oberflächenstruktur auf dem Kontaktelement, die an eine Oberflächenstruktur auf einem Amboss einer Ultraschallschweißanlage so angepasst ist, dass der Amboss und das Kontaktelement jeweils eine Oberflächenstruktur, die komplementär zueinander ausgebildet sind, aufweisen;
- Auflegen des Kontaktelementes auf den Amboss der Ultraschallschweißanlage, so dass die Oberflächenstruktur des Kontaktelementes mit der Oberflächenstruktur des Ambosses in Eingriff kommt; und
- Anschweißen des elektrischen Leiters an das Kontaktelement.

Das erfindungsgemäße Verfahren hat den Vorteil, dass die miteinander in Eingriff befindlichen Oberflächenstrukturen auf dem Kontaktelement und dem Amboss verhindern, dass das Kontaktelement bei der Schweißung in einem Ausmaß in Schwingung gerät, das die Qualität der Schweißung beeinträchtigen könnte. Im Ergebnis wird eine verbesserte Qualität der Schweißung erreicht, insbesondere bei Aluminiumleitungen.

Nach einem zweiten Aspekt schlägt die Erfindung ein Ultraschallschweißsystem mit einer Ultraschallschweißanlage, die eine Sonotrode und einen Amboss aufweist, sowie mit einem Kontaktelement für eine elektrische Leitung vor. Der Amboss und das Kontaktelement weisen jeweils eine Oberflächenstruktur auf, die komplementär zueinander ausgebildet sind. Die Oberflächenstrukturen verbessern den mechanischen Kontakt zwischen dem Kontaktelement und dem Amboss der Ultraschallschweißanlage.

Bei einem vorteilhaften Ausführungsbeispiel weist der Amboss wenigstens eine Rippe mit einem dreiecksförmigen Querschnitt auf. Dementsprechend ist das Kontaktelement mit so vielen Rillen mit einem dreiecksförmigen Querschnitt versehen wie der Amboss Rippen hat, wobei der zwischen den Flanken einer Rille eingeschlossene Winkel kleiner ist als der zwischen den Flanken einer Rippe eingeschlossene Winkel. Diese Ausgestaltung hat den Vorteil, dass die Rippen nur entlang zweier Linien entlang der Rillen aufliegen, wodurch Spiel zwischen Amboss und Kontaktelement vermieden wird.

Bei einem vergleichbaren Ausführungsbeispiel sind die Plätze der Rippen und Rillen vertauscht, d.h. der Amboss weist Rillen auf während das Kontaktelement mit Rippen versehen ist. Aber auch bei diesem Ausführungsbeispiel ist der zwischen den Flanken einer Rille eingeschlossene Winkel kleiner ist als der zwischen den Flanken einer Rippe eingeschlossene Winkel.

Gemäß einer Weiterbildung des erfindungsgemäßen Ultraschallschweißsystems kommen die Oberflächenstrukturen von Amboss und Kontaktelemente so miteinander in Eingriff, dass ein Formschluss zwischen Amboss und Kontaktelement entsteht.

Durch den Formschluss zwischen dem Amboss und dem Kontaktelement während an das Kontaktelement eine elektrische Leitung in der
Ultraschweißanlage angeschweißt wird, wird erreicht, dass das Kontaktelement nicht in Schwingung gerät, wodurch eine verbesserte Qualität der Schweißung, insbesondere bei Aluminiumleitungen, erzielt wird.

Mit Vorteil ist ein elektrisches Kontaktelement mit einem Anschlussbereich für den Anschluss eines elektrischen Leiters durch Ultraschallschweißen und mit einem Kontaktbereich im Zusammenhang mit der Erfindung verwendbar. Der Anschlussbereich weist eine Oberflächenstruktur auf, die einen verbesserten mechanischen Kontakt mit dem Amboss einer Ultraschweißanlage ermöglicht.

Besonders zweckmäßig ist es, wenn die Oberflächenstruktur des elektrischen Kontaktelementes komplementär zu einer Oberflächenstruktur eines Amboss einer Ultraschallschweißanlage ausgebildet ist. Mittels der zueinander komplementären Oberflächenstrukturen wird ein Ausschluss zwischen dem Amboss der Ultraschallschweißanlage und dem Kontaktelement erzielt. Der Formschluss verhindert eine Schwingung des Kontaktelementes während der Schweißung, die sich nachteilig auf die Qualität der Schweißung ausdrücken könnte.

### Kurze Beschreibung der Zeichnung

Nachfolgend wird die Erfindung anhand von Ausführungsformen unter Bezugnahme auf die begleitenden Figuren exemplarisch näher erläutert. Es zeigen
Fig. 1 eine perspektivische Ansicht eines herkömmlichen Kontaktelementes;
Fig. 2A einen Amboss einer Ultraschallschweißanlage;
Fig. 2B eine Profilplatte für den Amboss aus Figur 2; und
Fig. 3 eine perspektivische Ansicht eines erfindungsgemäßen Kontaktelementes;
Fig. 4 eine elektrische Leitung, die an das Kontaktelement aus Figur 3 angeschweißt ist; und
Fig. 5 ein Flussdiagramm zur Veranschaulichung des erfindungsgemäßen Verfahrens.

Gleiche oder ähnliche Elemente sind in den Figuren mit gleichen oder ähnlichen Bezugszeichen versehen.

### Ausführungsbeispiel

Figur 1 zeigt schematisch ein Kontaktelement 10 in einer perspektivischen Ansicht. Das Kontaktelement 10 ist in einen Anschlussbereich 11 und einen Kontaktbereich 12 gegliedert. Der Anschlussbereich 11 ist flach ausgebildet und für den Anschluss eines elektrischen Leiters vorgesehen. Der Kontaktbereich 12 hat einen im Wesentlichen runden Querschnitt und ist für den Anschluss an elektrische Komponenten oder Geräte beispielsweise in einem Automobil vorgesehen. Der Anschlussbereich 11 hat zwei Hauptflächen, von denen in Figur 1 nur die Hauptfläche 13 sichtbar ist. Beide Hauptflächen haben eine glatte Oberfläche. Auf die nicht sichtbare Hauptfläche wird in einem Ultraschallschweißgerät ein elektrischer Leiter angeschweißt, während die Hauptfläche 13 mit einem Amboss einer Schweißanlage während des Schweißvorganges in Kontakt ist.

Figur 2A zeigt in einer perspektivischen Ansicht von der Seite einen Amboss 20 einer Schweißanlage. Der Übersichtlichkeit halber ist eine zu der Schweißanlage gehörige Sonotrode in Figur 2A nicht dargestellt, die dazu dient, um die zum Schweißen notwendigen Schwingungen zu erzeugen. Auf dem Amboss 20 ist eine Auflagefläche 21 sichtbar, auf die ein elektrisches Kontaktelement 10 aufgelegt und mittels einer Einlegemaske 22 positioniert wird. Die Auflagefläche 21 des Ambosses 20 ist mit einer Oberflächenstruktur versehen, die mit Bezug auf Figur 2B noch näher erläutert wird. Der Amboss einschließlich der Oberflächenstruktur ist aus einem Stück hergestellt. Weiterhin weist die Schweißanlage einen nicht dargestellten Seitenschieber auf, dessen Funktion weiter unten erläutert wird.

In einer alternativen Ausführungsform ist der Amboss 20 zweiteilig aufgebaut und weist einen Grundkörper sowie eine darauf angeordnete Auflageplatte 23 auf, die in Figur 2B dargestellt ist. Bei dieser alternativen Ausführungsform bildet die Auflageplatte 23 die Auflagefläche 21 aus Figur 2A. Die Auflageplatte 23 ist mit einer Bohrung 24 versehen, die zur Montage der Auflageplatte 23 auf dem Grundkörper des Ambosses eine Befestigungsschraube aufnimmt. Die Auflageplatte 23 ist insbesondere mit einer Oberflächenstruktur 26 versehen, die bei dem in Figur 2B dargestellten Ausführungsbeispiel aus Rippen 27 gebildet ist, die einen dreiecksförmigen Querschnitt aufweisen. Die Rippen, welche die in Figur 2A dargestellte Oberflächenstruktur bilden, sind gleichartig wie die in Figur 2B dargestellten Rippen.

Beim Schweißen wird auf den Anschlussbereich 11 des Kontaktelementes 10 ein abisoliertes Ende einer elektrischen Leitung aufgelegt und mit der Sonotrode auf das Kontaktelement aufgedrückt und verschweißt. Der Seitenschieber dient während der Schweißung dazu, das Kontaktelement 10 möglichst ruhig zu halten, damit durch die von der Sonotrode eingeleiteten Schwingungen Reibung zwischen dem Kontaktelement und dem Leiter entsteht, wodurch die Verschweißung zwischen dem Kontaktelement und dem Leiter herbeigeführt wird. Außerdem begrenzt der Seitenschieber während der Schweißung die Bewegung der (Litzen-)Drähte, wenn ein mehrdrähtiger Litzenleiter verschweißt wird.

In der Praxis wird während des Schweißens in die anfänglich glatte Oberfläche des Anschlussbereiches das Profil bzw. die Oberflächenstruktur 26 des Ambosses 20 in gewissem Umfang eingeprägt. Es kommt dabei jedoch vor, dass eine zuverlässige Fixierung des Kontaktelementes nicht immer gewährleistet, insbesondere beim Schweißen einer Aluminiumleitung. Der Grund ist, dass das Kontaktelement 10 zu Beginn des Schweißvorganges, wenn die Oberflächenstruktur 26 des Ambosses 20 noch nicht in die glatte Oberfläche 41 eingeprägt ist, zu schwingen beginnt. Die Folge sind unzulässige Schwankungen in der Qualität der Schweißung.

Um diesem Problem abzuhelfen, schlägt die vorliegende Erfindung ein in Figur 3 gezeigtes verbessertes Kontaktelement 30 mit einem Anschlussbereich 31 und einem Kontaktbereich 32 vor. Im Unterschied zu dem in Figur 1 dargestellten Kontaktelement 10 ist der Anschlussbereich 31 des Kontaktelementes 30 auf der in Figur 3 obenliegenden Seite mit Rillen 33 versehen, die eine zu der Oberflächenstruktur 26 des Ambosses 20 komplementäre Oberflächenstrukturbilden. Der Kontaktbereich 32 entspricht dem Kontaktbereich 12 des Kontaktelementes 10.

Bei dem in Figur 3 dargestellten konkreten Ausführungsbeispiel wird die Oberflächenstruktur durch Rillen 33 mit einem dreiecksförmigen Querschnitt gebildet, die sich quer zu einer Längsachse 34 des Kontaktelementes 30 erstrecken. In dem in Figur 1 dargestellten Ausführungsbeispiel sind vier Rillen 33 gezeigt. In anderen Ausführungsbeispielen können jedoch auch mehr oder weniger Rillen 33 vorgesehen sein. Darüber hinaus sind in anderen Ausführungsbeispielen die Rillen 33 auch mit einem anderen Querschnitt ausgebildet, beispielsweise mit einem rechteckigen Querschnitt oder einem halbrunden Querschnitt. Die Rillen sind abweichend von der Darstellung in Figur 1 auch nicht auf eine Richtung quer zur Längsachse 34 beschränkt, sondern können auch parallel zu der Längsachse 34 oder in einer beliebigen anderen Richtung verlaufen. Weiterhin sei erwähnt, dass die Oberflächenstruktur nicht nur durch Vertiefungen in den Anschluss Bereich 31 des Kontaktelementes 30 ausgebildet werden kann, sondern auch durch Erhebungen. Schließlich ist es in anderen Ausführungsbeispielen auch möglich, dass sich die Strukturelemente (Rillen oder Erhebungen) auch überkreuzen, sich beispielsweise in einem rechten Winkel überkreuzen.

Die Abmessungen der Rillen 33 sind so gewählt, dass sie komplementär zu den Rippen 27 auf der Auflageplatte 23 sind. Das bedeutet insbesondere, dass bei dem Auflegen des Kontaktelementes 30 auf die Auflagefläche des Ambosses 20 der Ultraschallschweißanlage jeweils eine der Rippen 27 mit einer Rille 33 in Eingriff kommt. Auf diese Weise entsteht ein Formschluss zwischen dem Amboss 20 und dem Kontaktelement 30, der ein Schwingen des Kontaktelementes 10 während des Schweißvorganges weitgehend verhindert oder zumindest stark vermindert im Vergleich zu einem herkömmlichen Kontaktelement 10, das zu Beginn des Schweißvorganges mit einer glatten Oberfläche auf dem Amboss 20 aufliegt.

Auf die Art der Oberflächenstrukturen kommt es für die Verwirklichung der Erfindung nicht an. Entscheidend ist, dass die Oberflächenstrukturen so ausgebildet sind, dass ein Formschluss zwischen dem Kontaktelement und dem Amboss 20 der Schweißanlage ermöglicht ist. Konkret bedeutet das zum Beispiel, dass wenn die Rippen 27 der Auflageplatte 23 einen rechtwinkligen Querschnitt haben, die Rillen 33 in dem Kontaktelement 30 ebenfalls einen rechtwinkligen Querschnitt haben.

Bei einem vorteilhaften Ausführungsbespiel der Erfindung, bei dem die in Figur 2B dargestellten Rippen 27 und die in Figur 3 dargestellten Rillen 33 zum Einsatz kommen, die jeweils einen dreiecksförmigen Querschnitt aufweisen, hat es sich als vorteilhaft erwiesen, wenn der zwischen den Flanken einer Rille 33 eingeschlossene Winkel kleiner ist als der zwischen den Flanken einer Rippe 27 eingeschlossene Winkel. Die Differenz kann beispielsweise 0,5° bis 10° und insbesondere 0,5° bis 5°betragen. Diese Ausgestaltung hat den Vorteil, dass die Rippen nur entlang zweier Linien entlang der Rillen aufliegen, wodurch Spiel zwischen Amboss und Kontaktelement vermieden wird.

Bei anderen Querschnitten wird die Geometrie der Oberflächenstruktur in anderer Weise angepasst, um den genannten Vorteil zu erzielen. Zum Beispiel wird bei Rippen bzw. Rillen mit einem halbrunden Querschnitt der Durchmesser der Rippen größer gewählt als der Durchmesser der Rillen. Die Differenz der Durchmesser liegt beispielsweise zwischen 0,05 mm bis 1,0 mm und insbesondere zwischen 0,05 mm bis 0,5 mm.

In der Figur 4 ist eine an das Kontaktelement 30 angeschweißte Leitung 40 dargestellt. Die Leitung weist einen isolierenden Mantel 41 sowie einen aus einer Vielzahl von Drähten bestehenden Leiter 42 auf. Ein abisoliertes Ende der Leitung 40 ist an das Kontaktelement durch Ultraschallschweißen angeschweißt.

Die einzelnen Schritte zur Herstellung der Ultraschallschweißverbindung zwischen dem Leiter 42 und dem Kontaktelement 30 sind in einem Flussdiagramm in Figur 5 veranschaulicht. Zunächst wird auf jedem Kontaktelement 30 eine Oberflächenstruktur hergestellt, die an eine entsprechende Oberflächenstruktur 26 auf dem Amboss 20 der Ultraschallschweißanlage angepasst ist (Schritt 51). In der Praxis wird es so sein, dass eine ausreichende Anzahl von entsprechend vorbereiteten Kontaktelementen 30 bereitgestellt wird. Das heißt, die Kontaktelemente 30 werden nicht einzeln für jede elektrische Schweißung angefertigt, obwohl das grundsätzlich natürlich möglich ist. Ein Kontaktelement 30 wird auf den Amboss 20 der Ultraschallschweißanlage so aufgelegt, dass die Oberflächenstruktur des Kontaktelementes 30 mit der Oberflächenstruktur 26 des Amboss 20 in Eingriff kommt (Schritt 52). Dann wird der zu verbindende elektrische Leiter 42 auf den Anschlussbereich 31 des Kontaktelementes 30 aufgelegt und dann mit der Sonotrode aufgedrückt und in Schwingung versetzt, so dass eine Verschweißung des elektrischen Leiters 42 mit dem Kontaktelement 30 erfolgt. (Schritt 53)

### Bezugszeichenliste

- 10: Kontaktelement
- 11: Anschlussbereich
- 12: Kontaktbereich
- 13: Hauptfläche
- 20: Amboss
- 21: Auflagefläche
- 22: Seitenschieber
- 23: Auflageplatte
- 24: Bohrung
- 26: Oberflächenstruktur
- 27: Rippen
- 30: Kontaktelement
- 31: Anschlussbereich
- 32: Kontaktbereich
- 33: Rillen
- 34: Längsachse
- 40: Leitung
- 41: isolierender Mantel
- 42: Leiter
- 51-53: Verfahrensschritte

## Patentansprüche

1. Verfahren zur Herstellung einer elektrischen Verbindung durch Ultraschallschweißen zwischen einem elektrischen Leiter (42) und einem Kontaktelement (30), wobei das Verfahren folgende Schritte umfasst:
- Erzeugen einer Oberflächenstruktur (33) auf dem Kontaktelement, die an eine Oberflächenstruktur (26, 27) auf einem Amboss (20) einer Ultraschallschweißanlage so angepasst ist, dass der Amboss (20) und das Kontaktelement (30) jeweils eine Oberflächenstruktur (26, 27; 33), die komplementär zueinander ausgebildet sind, aufweisen;
- Auflegen des Kontaktelementes (30) auf den Amboss der Ultraschallschweißanlage, so dass die Oberflächenstruktur (33) des Kontaktelementes (30) mit der Oberflächenstruktur (26, 27) des Ambosses (20) in Eingriff kommt; und
- Anschweißen des elektrischen Leiters (42) an das Kontaktelement (30).

2. Ultraschallschweißsystem mit einer Ultraschallschweißanlage, die eine Sonotrode und einen Amboss (20) aufweist sowie mit einem Kontaktelement (30) für eine elektrische Leitung (40), **dadurch gekennzeichnet, dass** der Amboss (20) und das Kontaktelement (30) jeweils eine Oberflächenstruktur (26, 27; 33) aufweisen, die komplementär zueinander ausgebildet sind.

3. Ultraschallschweißsystem nach Anspruch 2, **dadurch gekennzeichnet, dass** der Amboss (20) wenigstens eine Rippe (27) mit einem dreiecksförmigen Querschnitt aufweist, dass das Kontaktelement (30) so viele Rillen (33) mit einem dreiecksförmigen Querschnitt aufweist wie der Amboss (20) Rippen (27) hat, und dass der zwischen den Flanken einer Rille (33) eingeschlossene Winkel kleiner ist als der zwischen den Flanken einer Rippe (27) eingeschlossene Winkel.

4. Ultraschallschweißsystem nach Anspruch 2, **dadurch gekennzeichnet, dass** der Amboss (20) wenigstens eine Rille mit einem dreiecksförmigen Querschnitt aufweist, dass das Kontaktelement (30) so viele Rippen mit einem dreiecksförmigen Querschnitt aufweist wie der Amboss (20) Rillen hat, und dass der zwischen den Flanken einer Rille eingeschlossene Winkel kleiner ist als der zwischen den Flanken einer Rippe eingeschlossene Winkel.

5. Ultraschallschweißsystem nach einem der Ansprüche 2 bis 4, **dadurch gekennzeichnet, dass** die Oberflächenstrukturen (26, 27; 33) von Amboss (20) und Kontaktelement (30) so miteinander in Eingriff kommen, dass ein Formschluss zwischen Amboss (20) und Kontaktelement (30) entsteht.

## Claims

1. Method for producing an electrical connection by ultrasonic welding between an electrical conductor (42) and a contact element (30), the method comprising the steps of:
- generating a surface structure (33) on the contact element, which is so adapted to a surface structure (26, 27) on an anvil (20) of an ultrasonic welding machine that the anvil (20) and the contact element (30) each comprises a surface structure (26, 27, 33) that is complementary to the other;
- placing the contact element (30) on the anvil of the ultrasonic welding system, so that the surface structure (33) of the contact element (30) engages with the surface structure (26, 27) of the anvil (20); and
- welding of the electrical conductor (42) to the contact element (30).

2. Ultrasonic welding system with an ultrasonic welding plant, comprising a sonotrode and an anvil (20) and with a contact element (30) for an electrical line (40), **characterized in that** the anvil (20) and the contact element (30) each comprise a surface structure (26, 27, 33) that is complementary to the other.

3. Ultrasonic welding system according to claim 2, **characterized in that** the anvil (20) has at least one rib (27) with a triangular cross-section and wherein the contact element (30) has as many grooves (33) with a triangular cross-section as the anvil (20) has ribs (27), and wherein the angle included between the flanks of a groove (33) is smaller than the angle included between the flanks of a rib (27).

4. Ultrasonic welding system according to claim 2, **characterized in that** the anvil (20) has at least one groove with a triangular cross-section, and wherein the contact element (30) has as many ribs with a triangular cross-section as the anvil (20) has grooves, and wherein angle included between the flanks of a groove is smaller than the angle included between the flanks of a rib.

5. Ultrasonic welding system according to one of claims 2 to 4, **characterized in that** the surface structures (26,27; 33) of the anvil (20) and the contact element (30) engage each other to produce a positive connection between the anvil (20) and contact element (30).

## Revendications

1. Procédé de fabrication d'une liaison électrique par soudure par ultrasons entre un conducteur électrique (42) et un élément de contact (30), dans lequel le procédé comprend les étapes suivantes :
- production sur l'élément de contact d'une structure superficielle (33) qui est adaptée à une structure superficielle (26, 27) sur une enclume (20) d'une installation de soudure par ultrasons de telle sorte que l'enclume (20) et l'élément de contact (30) comportent respectivement une structure superficielle (26, 27, 33) qui sont constituées de façon complémentaire entre elles ;
- pose de l'élément de contact (30) sur l'enclume de l'installation de soudure par ultrasons de telle sorte que la structure superficielle (33) de l'élément de contact (30) vient en prise avec la structure superficielle (26, 27) de l'enclume (20) ; et
- soudage du conducteur électrique (42) sur l'élément de contact (30).

2. Système de soudure par ultrasons avec une installation de soudure par ultrasons qui comporte une sonotrode et une enclume (20), ainsi qu'avec un élément de contact (30) pour une ligne électrique (40), **caractérisé en ce que** l'enclume (20) et l'élément de contact (30) comportent respectivement une structure superficielle (26, 27 ; 33) qui sont constituées de façon complémentaire entre elles.

3. Système de soudure par ultrasons selon la revendication 2, **caractérisé en ce que** l'enclume (20) comporte au moins une nervure (27) dotée d'une section transversale de forme triangulaire, **en ce que** l'élément de contact (30) comporte autant de stries (33) dotées d'une section transversale de forme triangulaire que l'enclume (20) a de nervures (27), et **en ce que** l'angle formé entre les flancs d'une strie (33) est plus petit que l'angle formé entre les flancs d'une nervure (27).

4. Système de soudure par ultrasons selon la revendication 2, **caractérisé en ce que** l'enclume (20) comporte au moins une strie dotée d'une section transversale de forme triangulaire, **en ce que** l'élément de contact (30) comporte autant de nervures dotées d'une section transversale de forme triangulaire que l'enclume (20) a de stries, et **en ce que** l'angle formé entre les flancs d'une strie est plus petit que l'angle formé entre les flancs d'une nervure.

5. Système de soudure par ultrasons selon l'une des revendications 2 à 4, **caractérisé en ce que** les structures superficielles (26, 27 ; 33) de l'enclume (20) et de l'élément de contact (30) entrent en prise l'une avec l'autre de telle sorte qu'il est créé une liaison de forme entre l'enclume (20) et l'élément de contact (30).
